# EUROPÄISCHE PATENTANMELDUNG

(11) **EP 4 549 748 A1**
(43) Veröffentlichungstag der Anmeldung: **07.05.2025**
(21) Anmeldenummer: 24210193.9
(22) Anmeldetag: 31.10.2024
(51) Int. Cl.: F15B 11/16, F15B 21/08, F15B 11/042

(54) **HYDRAULISCHES ARBEITSGERÄT, UND VERFAHREN ZUM BETREIBEN DES HYDRAULISCHEN ARBEITSGERÄTS**

(30) Priorität: 06.11.2023 DE 102023130634
(71) Anmelder: Klaas-Alu-Kranbau GmbH, 59387 Ascheberg (DE)
(72) Erfinder: Jursza, Arthur, 58093 Hagen (DE); Vorwick, Sebastian, 44534 Lünen (DE); Fuchs, Julian, 48308 Senden (DE); Funkötter, Daniel, 59387 Ascheberg (DE)
(74) Vertreter: Patentanwälte Olbricht Buchhold Keulertz

(57) **Zusammenfassung**

Die vorgestellte Erfindung betrifft ein Verfahren (100) zum Betreiben eines hydraulischen Geräts (200), das eine Vielzahl Ventile (203) zum Einstellen von Teilvolumenströmen an Hydraulikflüssigkeit durch eine Vielzahl hydraulischer Teilsysteme (201) umfasst.

Das Verfahren (100) umfasst das Ermitteln (101) jeweiliger Teilvolumenströme für mehrere Ventile (203) der Vielzahl Ventile (203), das Ermitteln (103) eines Gesamtvolumenstroms anhand der ermittelten Teilvolumenströme, das Bestimmen (105) eines Sollfördervolumens, das durch eine modulierende Hydraulikpumpe (205) zum Pumpen der Hydraulikflüssigkeit zu fördern ist, anhand des ermittelten Gesamtvolumenstroms und das Einstellen (107) des Sollfördervolumens für die Hydraulikpumpe (205).

## Beschreibung

Die vorgestellte Erfindung betrifft ein Verfahren zum Betreiben eines hydraulischen Geräts, eine Steuerungseinheit für ein hydraulisches Gerät, ein hydraulisches Gerät und ein Programmprodukt gemäß den beigefügten Ansprüchen.

Bei einem konventionellen hydraulischen Antrieb (open-center) wird eine Hydraulikpumpe von einem Antriebsmotor mit konstanter Drehzahl angetrieben. Dadurch wird ein konstanter Volumenstrom im Hydraulikkreislauf erzeugt. Ein Steuerblock mit Proportionalventilen und / oder binär wirkenden Ventilen, bspw. Schwarz/Weiß-Wegeventile, leitet dann Teile des Volumenstromes an einzelne hydraulische Funktionen. Der überschüssige Teil des Volumenstromes wird zurück zum Hydrauliktank geleitet.

Durch den voranstehend beschriebenen Betrieb liegt an der Hydraulikpumpe konstant der höchste Druck an, der zum Betrieb sämtlicher hydraulischen Funktionen parallel benötigt wird. Da der durch die Pumpe geförderte Volumenstrom konstant ist, muss der Antriebsmotor eine hohe Leistung abgeben, auch wenn ein durch jeweilige aktive hydraulische Funktionen benötigter Druck sehr gering ist. Dies führt dazu, dass für den Betrieb eines solchen Hydrauliksystems erheblich mehr Energie verbraucht wird, insbesondere in Wärme umgewandelt wird, als nötig.

Weiterhin entstehen durch den Betrieb mit hohen Volumenströmen laute Fließgeräusche, die insbesondere dann als störend wahrgenommen werden können, wenn die Hydraulikpumpe durch einen leisen Elektromotor angetrieben wird.

Daher ist es eine Aufgabe der vorgestellten Erfindung, eine Möglichkeit zum energieeffizienten und leisen Betreiben eines hydraulischen Arbeitsgeräts bereitzustellen.

Es wird somit, gemäß einem ersten Aspekt der vorgestellten Erfindung, ein Verfahren zum Betreiben eines hydraulischen Geräts vorgestellt, das eine Vielzahl Ventile zum Einstellen von Teilvolumenströmen an Hydraulikflüssigkeit durch eine Vielzahl hydraulischer Teilsysteme umfasst.

Das vorgestellte Verfahren umfasst das Ermitteln jeweiliger Teilvolumenströme für mehrere Ventile der Vielzahl Ventile, besonders bevorzugt jedes Ventil der Vielzahl Ventile, das Ermitteln eines Gesamtvolumenstroms anhand der ermittelten Teilvolumenströme, das Bestimmen eines Sollfördervolumens, das durch eine modulierende Hydraulikpumpe zum Pumpen der Hydraulikflüssigkeit zu fördern ist, anhand des ermittelten Gesamtvolumenstroms und das Einstellen des Sollfördervolumens für die Hydraulikpumpe.

Unter einem hydraulischen Teilsystem ist im Kontext der vorgestellten Erfindung ein Teil eines hydraulischen Systems zu verstehen, der bspw. über eine Anzahl Ventile mit einem vorgegebenen Volumenstrom an Hydraulikflüssigkeit versorgt wird. Ein hydraulisches Teilsystem umfasst insbesondere eine Anzahl Hydraulikleitungen bzw. Teilkreise, die zum Umsetzen einer jeweiligen Funktion, wie bspw. einem Teleskopieren des Auslegers einer Arbeitsbühne oder dergleichen, durch Hydraulikflüssigkeit mit einem vorgegebenen Druck beaufschlagt werden. Dabei wird ein zum Einstellen des vorgegebenen Drucks benötigter Volumenstrom an Hydraulikflüssigkeit durch die Anzahl Ventile eingestellt, insbesondere gegenüber einem Druck in einer Versorgungsleitung zum Versorgen des Teilsystems mit Hydraulikflüssigkeit gedrosselt.

Unter einer modulierenden Hydraulikpumpe ist im Kontext der vorgestellten Erfindung eine Hydraulikpumpe zu verstehen, deren Fördervolumen eingestellt, d.h. verändert werden kann. Dazu kann die Hydraulikpumpe einen Antrieb, wie bspw. einen Motor umfassen, dessen Drehzahl bspw. durch ein entsprechendes Steuergerät eingestellt, d.h. dynamisch geändert werden kann.

Zum Einstellen eines Volumenstroms an Hydraulikflüssigkeit kann bspw. ein Gegendruck an einem Ventilteller eines Ventils und / oder ein Öffnungsgrad des Ventils eingestellt werden. Dazu können von einem Steuergerät entsprechende Steuerungsparameter an das Ventil übermittelt und durch eine in dem Ventil integrierte Regelung eingestellt werden.

Die vorgestellte Erfindung basiert auf dem Ermitteln von geplanten bzw. eingestellten Teilvolumenströmen für mehrere Ventile der Vielzahl Ventile, besonders bevorzugt für jedes Ventil der Vielzahl Ventile. Diese bedeutet, dass für ein einzelnes Ventil ein spezifischer Teilvolumenstrom, der durch das Ventil eingestellt wird bzw. eingestellt werden soll, ermittelt wird. Entsprechend bezieht sich der Teilvolumenstrom auf einen Volumenstrom, der durch das Ventil bzw. nach dem Ventil strömt bzw. strömen soll.

Anhand der ermittelten Teilvolumenströme wird ein Gesamtvolumenstrom ermittelt, der zum Bereitstellen sämtlicher Teilvolumenströme benötigt wird. Entsprechend setzt sich der Gesamtvolumenstrom zumindest aus der Summe der Teilvolumenströme, optional ergänzt durch einen Sicherheitssaufschlag, zusammen.

Da die Ventile des hydraulischen Geräts funktionsabhängig eingestellt werden, d.h. bspw. nur ein Teil der Vielzahl Ventile geöffnet wird, ist die Summe der Teilvolumenströme, je nach aktivierter Funktion des hydraulischen Geräts, kleiner als ein maximal möglicher Maximalgesamtvolumenstrom. Entsprechend kann ein von der Hydraulikpumpe des hydraulischen Geräts zu förderndes Fördervolumen dynamisch in Abhängigkeit eines für jeweilige aktuell aktivierte Funktionen des hydraulischen Geräts benötigten Gesamtvolumenstroms eingestellt werden.

Durch das dynamische Einstellen des Fördervolumens wird eine Last, mit der die Hydraulikpumpe, insbesondere ein Antrieb der Hydraulikpumpe beaufschlagt wird, reduziert. Entsprechend arbeitet die Hydraulikpumpe energieeffizient und leise.

Weiterhin werden durch das dynamische Einstellen des Fördervolumens Fließgeräusche in dem hydraulischen Gerät minimiert, da weniger Hydraulikflüssigkeit mit geringerem Druck umgewälzt wird, als es bei konventionellen, mit konstantem Druck arbeitenden hydraulischen Geräten üblich ist.

Es kann vorgesehen sein, dass eine Auswahl an Ventilen aus der Vielzahl Ventile einer jeweiligen hydraulischen Funktion des hydraulischen Geräts zugeordnet wird, und anhand jeweiliger Teilvolumenströme der ausgewählten Ventile ein der jeweiligen hydraulischen Funktion zugeordneter Teilvolumenstrom ermittelt wird.

Durch eine Zuordnung jeweiliger Ventile zu einer hydraulischen Funktion wird eine logische Einheit an Ventilen gebildet, die zusammen einen Teilvolumenstrom einstellen, der zum Ausführen der hydraulischen Funktion benötigt wird. Entsprechend kann ein für eine jeweilige hydraulische Funktion benötigter Teilvolumenstrom ermittelt werden, sodass bei Aktivierung der jeweiligen Funktion, der von der aktivierten hydraulischen Funktion benötigte Teilvolumenstrom beim Ermitteln des benötigten Fördervolumens berücksichtigt werden kann. Insbesondere kann bei Aktivierung einer jeweiligen Funktion ein von der aktivierten hydraulischen Funktion benötigter Teilvolumenstrom initial ermittelt bzw. erlernt und der jeweiligen Funktion zugeordnet abgespeichert werden. Entsprechend kann der abgespeicherte Teilvolumenstrom bei Aktivierung der jeweiligen Funktion aus dem Speicher abgerufen und direkt zum Ermitteln des Sollfördervolumens verwendet werden.

Weiterhin kann vorgesehen sein, dass der Gesamtvolumenstrom lediglich anhand von für jeweilige aktivierte Funktionen des hydraulischen Geräts ermittelten Teilvolumenströmen ermittelt wird.

Durch ein Ermitteln des Gesamtvolumenstroms lediglich anhand von für jeweilige aktivierte Funktionen des hydraulischen Geräts ermittelten Teilvolumenströmen wird eine schnelle Steuerung mit geringer Rechenlast ermöglicht. Dabei können bspw. bereits für jeweilige aktivierte Funktionen des hydraulischen Geräts abgespeicherte Teilvolumenströme abgerufen und direkt zum Ermitteln des Sollfördervolumens verwendet werden.

Es kann weiterhin vorgesehen sein, dass das Ermitteln der Teilvolumenströme, das Ermitteln des Gesamtvolumenstroms, das Bestimmen des Sollfördervolumens und das Einstellen des Sollfördervolumens wiederholt werden, wenn sich zumindest ein Teilvolumenstrom ändert und/oder eine vorgegebene Zeit seit dem Einstellen des Sollfördervolumens vergangen ist.

Durch ein wiederholtes Durchführen des vorgestellten Verfahrens wird eine dynamische Regelung des hydraulischen Geräts erreicht, sodass ein sicherer Betrieb des hydraulischen Geräts mit mindestens einem für jeweilige aktuell aktivierte Funktionen benötigten Gesamtvolumenstrom sichergestellt ist.

Es kann weiterhin vorgesehen sein, dass die für jeweilige Ventile ermittelten Teilvolumenströme anhand von durch ein Steuergerät vorgegebenen Steuerungsparametern zum Einstellen der Ventile ermittelt werden.

Jeweilige Steuerungsparameter zum Einstellen der Ventile werden in der Regel von einem Zentralsteuergerät des hydraulischen Geräts ermittelt und an die Ventile übertragen. Durch eine Abfrage der von dem Zentralsteuergerät ermittelten Steuerungsparameter kann ein von dem Zentralsteuergerät geplanter Zustand des hydraulischen Geräts ermittelt und durch eine entsprechende Wahl des einzustellenden Fördervolumens mit einem für den geplanten Zustand minimalen Gesamtvolumenstrom umgesetzt werden.

Es kann weiterhin vorgesehen sein, dass das Sollfördervolumen derart gewählt wird, dass die Hydraulikpumpe ein Fördervolumen fördert, dass sich von dem Gesamtvolumenstrom höchstens um einen vorgegebenen Schwellenwert unterscheidet.

Um ein Einschwingen des Fördervolumens auf das Sollfördervolumen zu ermöglichen, kann ein Schwellenwert bzw. ein Toleranzbereich vorgegeben werden, innerhalb dessen ein jeweilig gefördertes Fördervolumen als Sollfördervolumen betrachtet bzw. akzeptiert wird. Entsprechend erfolgt ein Nachregeln bzw. Nachsteuern der Hydraulikpumpe erst dann, wenn die Hydraulikpumpe ein Fördervolumen fördert, dass sich von dem Gesamtvolumenstrom um mehr als den vorgegebenen Schwellenwert unterscheidet.

Es kann weiterhin vorgesehen sein, dass die Hydraulikpumpe durch einen Antrieb angetrieben wird und das Sollfördervolumen durch eine Solldrehzahl des Antriebs angegeben wird, und zum Bestimmen der Solldrehzahl die Solldrehzahl anhand eines Zuordnungsschemas ausgewählt wird, wobei das Zuordnungsschema einem jeweiligen Gesamtvolumenstrom eine jeweilige Solldrehzahl zugeordnet, durch die sich ein jeweiliges Fördervolumen einstellt.

Zum Einstellen eines jeweiligen Sollfördervolumens kann ein Antrieb der Hydraulikpumpe auf eine dem Sollfördervolumen entsprechende bzw. das Sollfördervolumen bewirkende Solldrehzahl eingestellt werden. Ein Zuordnungsschema, das einem jeweiligen Gesamtvolumenstrom eine jeweilige Solldrehzahl zuordnet, kann bspw. als Zuordnungstabelle, als Kennfeld oder als mathematisches Modell ausgeführt sein.

Gemäß einem zweiten Aspekt betrifft die vorgestellte Erfindung eine Steuerungseinheit für ein hydraulisches Gerät, das eine Vielzahl Ventile zum Einstellen eines Volumenstroms an Hydraulikflüssigkeit durch eine Vielzahl hydraulischer Teilsysteme umfasst, wobei die Steuerungseinheit eine Recheneinheit umfasst, die dazu konfiguriert ist, eine mögliche Ausgestaltung des vorgestellten Verfahrens auszuführen.

Unter einer Recheneinheit ist im Kontext der vorgestellten Erfindung ein Prozessor, ein Subprozessor oder jeder weitere programmierbare Schaltkreis zu verstehen.

Die vorgestellte Steuerungseinheit kann bspw. mit einem Zentralsteuergerät eines hydraulischen Geräts verbunden werden, um die Funktionalität des hydraulischen Geräts durch das vorgestellte Verfahren zu erweitern. Dazu kann die Steuerungseinheit eine Kommunikationsschnittstelle, wie bspw. eine kabelgebundene oder drahtlose Kommunikationsschnittstelle umfassen.

Gemäß einem dritten Aspekt betrifft die vorgestellte Erfindung ein hydraulisches Gerät, wobei das hydraulische Gerät eine Vielzahl hydraulischer Teilsysteme, eine Vielzahl Ventile zum Einstellen eines Volumenstroms an Hydraulikflüssigkeit durch die Vielzahl hydraulischer Teilsysteme, eine modulierende Hydraulikpumpe zum Pumpen der Hydraulikflüssigkeit und Recheneinheit umfasst, die dazu konfiguriert ist, eine mögliche Ausgestaltung des vorgestellten Verfahrens auszuführen.

Die Recheneinheit des vorgestellten hydraulischen Geräts kann bspw. eine mögliche Ausgestaltung der vorgestellten Steuerungseinheit sein. Alternativ kann die Recheneinheit des vorgestellten hydraulischen Geräts ein Steuergerät, insbesondere ein Zentralsteuergerät des hydraulischen Geräts sein.

Es kann vorgesehen sein, dass das hydraulische Gerät ein teleskopierbares Arbeitsgerät ist.

Ein teleskopierbares Arbeitsgerät, wie bspw. ein Mobilkran oder eine Hubarbeitsbühne, umfasst in der Regel mehrere Arbeitskreise, denen die jeweiligen Funktionen zugeordnet sind, sodass sich das vorgestellte Verfahren besonders vorteilhaft zum energieeffizienten und geräuscharmen Betrieb eines teleskopierbaren Arbeitsgeräts eignet.

Entsprechend kann vorgesehen sein, dass das hydraulische Gerät ein Mobilkran oder eine Hubarbeitsbühne ist.

Gemäß einem vierten Aspekt betrifft die vorgestellte Erfindung ein Programmprodukt, wobei das Programmprodukt Programmcodemittel umfasst, die eine Recheneinheit dazu konfigurieren, eine mögliche Ausgestaltung des vorgestellten Verfahrens durchzuführen, wenn das Programmprodukt auf der Recheneinheit ausgeführt wird.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine mögliche Ausgestaltung des vorgestellten Verfahrens, und
- Fig. 2: eine mögliche Ausgestaltung des vorgestellten hydraulischen Geräts.

In Fig. 1 ist ein Verfahren 100 zum Betreiben eines hydraulischen Geräts 200 gemäß Fig. 2, das eine Vielzahl Ventile 203 zum Einstellen von Teilvolumenströmen an Hydraulikflüssigkeit durch eine Vielzahl hydraulischer Teilsysteme 201 umfasst.

Das Verfahren 100 umfasst einen ersten Ermittlungsschritt 101, bei dem jeweilige Teilvolumenströme für mehrere Ventile der Vielzahl Ventile 203 ermittelt werden, besonders bevorzugt für jedes Ventil der Vielzahl Ventile 203, einen zweiten Ermittlungsschritt 103, bei dem ein Gesamtvolumenstrom anhand der in dem ersten Ermittlungsschritt 101 ermittelten Teilvolumenströme ermittelt wird, einen Bestimmungsschritt 105, bei dem ein Sollfördervolumen, das durch eine modulierende Hydraulikpumpe 205 zum Pumpen der Hydraulikflüssigkeit zu fördern ist, anhand des in dem zweiten Ermittlungsschritt 103 ermittelten Gesamtvolumenstroms bestimmt wird und einen Einstellungsschritt 107, bei dem das in dem Bestimmungsschritt 105 bestimmte Sollfördervolumen für die Hydraulikpumpe 205 eingestellt wird.

Zum Einstellen des Sollfördervolumens für die Hydraulikpumpe 205 kann bspw. ein Antrieb der Hydraulikpumpe 205 auf eine dem Sollfördervolumen entsprechende bzw. dem Sollfördervolumen zugeordnete Solldrehzahl eingestellt werden.

In Fig. 2 ist ein hydraulisches Gerät 200, wie bspw. ein teleskopierbarer Mobilkran dargestellt.

Das hydraulische Gerät 200 umfasst eine Vielzahl hydraulischer Teilsysteme 201, eine Vielzahl Ventile 203 zum Einstellen eines Volumenstroms an Hydraulikflüssigkeit durch die Vielzahl hydraulischer Teilsysteme 201, eine modulierende Hydraulikpumpe 205 zum Pumpen der Hydraulikflüssigkeit, und eine Recheneinheit 207, die dazu konfiguriert ist, das Verfahren 100 gemäß Fig. 1 auszuführen.

Die Recheneinheit 207 steht in kommunikativer Verbindung mit einem Steuerungsgerät 209 eines Elektromotors 211 zum Antreiben der Hydraulikpumpe 205. Zum Einstellen eines Sollfördervolumens an der Hydraulikpumpe 205 übermittelt die Recheneinheit 207 eine in Abhängigkeit eines aktuell benötigten Gesamtvolumenstroms gewählte Solldrehzahl an das Steuerungsgerät 209, sodass das Steuerungsgerät 209 den Elektromotor 211 entsprechend einstellt und die Hydraulikpumpe 205 das dem benötigten Gesamtvolumenstrom entsprechende Sollfördervolumen aus einem Hydraulikflüssigkeitstank 213 fördert.

Weiterhin steht die Recheneinheit 207 in kommunikativer Verbindung mit der Vielzahl Ventile 203, um einen Zustand, d.h. jeweilige an den Ventilen 203 eingestellte Steuerungsparameter auszulesen und für jeweilige Ventile bzw. entsprechende Teilsysteme Teilvolumenströme zu ermitteln, anhand der jeweiligen Teilvolumenströme einen Gesamtvolumenstrom zu ermitteln und anhand des Gesamtvolumenstroms ein Sollfördervolumen, das durch die modulierende Hydraulikpumpe 205 zu fördern ist, zu bestimmen.

Die Erfindung ist nicht auf eine der vorbeschriebenen Ausführungsformen beschränkt, sondern in vielfältiger Weise abwandelbar.

Sämtliche aus den Ansprüchen, der Beschreibung und der Zeichnung hervorgehenden Merkmale und Vorteile, einschließlich konstruktiver Einzelheiten, räumlicher Anordnungen und Verfahrensschritten, können sowohl für sich als auch in den verschiedensten Kombinationen erfindungswesentlich sein.

### Bezugszeichen:

- 100: Verfahren
- 101: erster Ermittlungsschritt
- 103: zweiter Ermittlungsschritt
- 105: Bestimmungsschritt
- 107: Einstellungsschritt
- 200: hydraulisches Gerät
- 201: hydraulische Teilsysteme
- 203: Ventile
- 205: Hydraulikpumpe
- 207: Recheneinheit
- 209: Steuerungsgerät
- 211: Elektromotor
- 213: Hydraulikflüssigkeitstank

## Patentansprüche

1. Verfahren (100) zum Betreiben eines hydraulischen Geräts (200), das eine Vielzahl Ventile (203) zum Einstellen von Teilvolumenströmen an Hydraulikflüssigkeit durch eine Vielzahl hydraulischer Teilsysteme (201) umfasst,
wobei das Verfahren (100) umfasst:
- Ermitteln (101) jeweiliger Teilvolumenströme für mehrere Ventile (203) der Vielzahl Ventile (203),
- Ermitteln (103) eines Gesamtvolumenstroms anhand der ermittelten Teilvolumenströme,
- Bestimmen (105) eines Sollfördervolumens, das durch eine modulierende Hydraulikpumpe (205) zum Pumpen der Hydraulikflüssigkeit zu fördern ist, anhand des ermittelten Gesamtvolumenstroms,
- Einstellen (107) des Sollfördervolumens für die Hydraulikpumpe (205).

2. Verfahren (100) nach Anspruch 1,
**dadurch gekennzeichnet,**
**dass** eine Auswahl an Ventilen (203) aus der Vielzahl Ventile (203) einer jeweiligen hydraulischen Funktion des hydraulischen Geräts (200) zugeordnet wird,
und anhand jeweiliger Teilvolumenströme der ausgewählten Ventile (203) ein der jeweiligen hydraulischen Funktion zugeordneter Teilvolumenstrom ermittelt wird.

3. Verfahren (100) nach Anspruch 2,
**dadurch gekennzeichnet,**
**dass** der Gesamtvolumenstrom lediglich anhand von für jeweilige aktivierte Funktionen des hydraulischen Geräts (200) ermittelten Teilvolumenströmen ermittelt wird.

4. Verfahren (100) nach einem der vorhergehenden Ansprüche,
**dadurch gekennzeichnet,**
**dass** das Ermitteln (101) der Teilvolumenströme, das Ermitteln (103) des Gesamtvolumenstroms, das Bestimmen (105) des Sollfördervolumens und das Einstellen (107) des Sollfördervolumens wiederholt werden, wenn sich zumindest ein Teilvolumenstrom ändert und / oder eine vorgegebene Zeit seit dem Einstellen des Sollfördervolumens vergangen ist.

5. Verfahren (100) nach einem der vorhergehenden Ansprüche,
**dadurch gekennzeichnet,**
**dass** die für jeweilige Ventile (103) ermittelten Teilvolumenströme anhand von durch ein Steuergerät vorgegebenen Steuerungsparametern zum Einstellen der Ventile (203) ermittelt werden.

6. Verfahren (100) nach einem der vorhergehenden Ansprüche,
**dadurch gekennzeichnet,**
**dass** die für jeweilige Ventile (203) ermittelten Teilvolumenströme anhand von an den jeweiligen Ventilen (203) eingestellten Steuerungsparametern ermittelt werden.

7. Verfahren (100) nach einem der vorhergehenden Ansprüche,
**dadurch gekennzeichnet,**
**dass** das Sollfördervolumen derart gewählt wird, dass die Hydraulikpumpe (205) ein Fördervolumen fördert, dass sich von dem Gesamtvolumenstrom höchstens um einen vorgegebenen Schwellenwert unterscheidet.

8. Verfahren (100) nach einem der vorhergehenden Ansprüche,
**dadurch gekennzeichnet,**
**dass** die Hydraulikpumpe (205) durch einen Antrieb (211) angetrieben wird und das Sollfördervolumen durch eine Solldrehzahl des Antriebs (211) angegeben wird, und zum Bestimmen der Solldrehzahl die Solldrehzahl anhand eines Zuordnungsschemas ausgewählt wird,
wobei das Zuordnungsschema einem jeweiligen Gesamtvolumenstrom eine jeweilige Solldrehzahl zuordnet, durch die sich ein jeweiliges Fördervolumen einstellt.

9. Steuerungseinheit (207) für ein hydraulisches Gerät, das eine Vielzahl Ventile zum Einstellen eines Volumenstroms an Hydraulikflüssigkeit durch eine Vielzahl hydraulischer Teilsysteme (201) umfasst,
wobei die Steuerungseinheit (207) eine Recheneinheit (207) umfasst, die dazu konfiguriert ist, ein Verfahren (100) nach einem der Ansprüche 1 bis 8 auszuführen.

10. Hydraulisches Gerät (200),
wobei das hydraulische Gerät (200) umfasst:
- eine Vielzahl hydraulischer Teilsysteme (201),
- eine Vielzahl Ventile (203) zum Einstellen eines Volumenstroms an Hydraulikflüssigkeit durch die Vielzahl hydraulischer Teilsysteme (201),
- eine modulierende Hydraulikpumpe (205) zum Pumpen der Hydraulikflüssigkeit, und
- eine Recheneinheit (207), die dazu konfiguriert ist, ein Verfahren (100) nach einem der Ansprüche 1 bis 8 auszuführen.

11. Hydraulisches Gerät (200) nach Anspruch 10,
wobei das hydraulische Gerät (200) ein teleskopierbares Arbeitsgerät ist.

12. Hydraulisches Gerät (200) nach Anspruch 10 oder 11, wobei das hydraulische Gerät (200) ein Mobilkran oder eine Hubarbeitsbühne ist.

13. Programmprodukt,
wobei das Programmprodukt Programmcodemittel umfasst, die eine Recheneinheit (207) dazu konfigurieren, ein Verfahren (100) nach einem der Ansprüche 1 bis 8 durchzuführen, wenn das Programmprodukt auf der Recheneinheit (107) ausgeführt wird.
